# EUROPÄISCHE PATENTSCHRIFT

(11) **EP 2 818 800 B1**
(45) Veröffentlichungstag und Bekanntmachung des Hinweises auf die Patenterteilung: **07.06.2017**
(21) Anmeldenummer: 14001679.1
(22) Anmeldetag: 23.11.2005
(51) Int. Cl.: F24C 15/20

(54) **Gargerät**
Cooking appliance
Appareil de cuisson

(30) Priorität: 28.01.2005 DE 102005003975
(43) Veröffentlichungstag der Anmeldung: 31.12.2014
(62) Teilanmeldung aus: 05025516.5
(73) Patentinhaber: Electrolux Home Products Corporation N.V., 1130 Brussels (BE)
(72) Erfinder: Pörner, Harald, D-91220 Schnaittach (DE); Fersterra, Hermann, D-90473 Nürnberg (DE); Walther, Christoph, D-91541 Rothenburg ob der Tauber (DE)
(74) Vertreter: Electrolux Group Patents

(56) Entgegenhaltungen:
- EP-A1- 0 319 673
- EP-A1- 0 598 211
- EP-A1- 0 831 277
- DE-A1-102004 003 409
- FR-A1- 2 688 297

## Beschreibung

### Gargerät

Die Erfindung betrifft ein Gargerät gemäß dem Oberbegriff des Patentanspruches 1.

Garöfen weisen üblicherweise einen Garraum zum Garen, beispielsweise zum Backen oder Braten von Gargut auf. Während des Garvorgangs bilden sich Gardämpfe durch Verbrennen, chemisches Zersetzen, Verdampfen und/oder Sublimieren von Substanzen im Gargut. Die Gardämpfe sind eine Mischung aus Luft und weiteren gasförmigen Substanzen, beispielsweise Öl- und Fettdämpfe.

Wenn die Gardämpfe an kälteren Stellen des Gargerätes kondensieren, führt dies zu Ablagerungen. Der Garofen ist an diesen Stellen schwer zu reinigen. Auch am Sichtfenster in der Tür des Gargerätes kann es zu Ablagerungen kommen, durch die die Sicht in den Garraum behindert wird.

Um die Gardämpfe abführen zu können, sind Gargeräte mit einem Ausleitkanal bekannt, der mit dem Garraum gekoppelt ist. In dem Ausleitkanal befindet sich ein Gebläse, um die Gardämpfe abzusaugen und nach Außen zu blasen.

Aus EP 0 598 211 A1 ist ein Backofen mit einer in einer Backofenwand vorgesehenen Wrasenöffnung, einem Strömungskanal, einem an ein Kühlluftgebläse angeschlossenen Kühlluft-Strömungsschacht und einer Drossel bekannt, wobei der Strömungsquerschnitt der Wrasenöffnung oder des anschließenden Strömungskanals durch die als Bimetall ausgebildete Drossel selbtstätig verschließbar ist.

Es ist Aufgabe der Erfindung, ein Gargerät mit Gardampfabführung bereitzustellen, das einen geringeren Energieverbrauch und einen effizienteren Betrieb ermöglicht.

Diese Aufgabe wird durch den Gegenstand gemäß dem Patentanspruch 1 gelöst.

Der Ansaugbereich ist mittels einer Trenneinrichtung in einen ersten Ansaugabschnitt und in einen zweiten Ansaugabschnitt unterteilt ist, die bezüglich der Strömungsrichtung hintereinander angeordnet sind. Dabei weist die Trenneinrichtung erfindungsgemäß eine Mehrzahl Durchgangslöcher auf, wobei die Größe und/oder Zahl der Durchgangslöcher mittels zweier aneinanderliegender Lochplatten, die zueinander verschiebbar oder drehbar sind und/oder durch variable Überdeckung oder Übereinanderliegen ihrer Löcher unterschiedliche Löcher oder Lochquerschnitte freigeben, einstellbar sind bzw. ist.

Der Kern der Erfindung liegt also darin, dass der Ansaugbereich des Ausleitkanals oder Ausleitsystems mittels einer Trenneinrichtung in zwei Ansaugabschnitte unterteilt ist, wobei die Trenneinrichtung mehrere Durchgangslöcher aufweist und das Einstellen der Größe oder Zahl der Durchgangslöcher sich mittels zweier aneinanderliegender Lochplatten realisieren lässt, die zueinander verschiebbar oder drehbar sind und durch variable Überdeckung oder Übereinanderliegen ihrer Löcher unterschiedliche Löcher oder Lochquerschnitte freigeben. Dadurch ist im ersten Ansaugabschnitt, der sich an den Garraum anschließt, die Temperatur höher als im zweiten Ansaugabschnitt, der sich zwischen der Trenneinrichtung und dem Gebläse befindet, und somit das Gebläse nicht einer hohen Temperatur ausgesetzt. Auch der Energieverbrauch des Gargerätes wird verringert, da aufgrund der Trenneinrichtung weniger warmes Gas/Luft aus dem Garraum abgesaugt wird.

Weiterhin sind die Durchgangslöcher bevorzugt im zentralen Bereich der Trenneinrichtung angeordnet. Vorzugsweise sind die Durchgangslöcher ausschließlich im zentralen Bereich der Trenneinrichtung, insbesondere der Lochplatte angeordnet.

Vorzugsweise ist die Größe und/oder die Zahl der Durchgangslöcher manuell und/oder automatisch einstellbar. Dadurch lässt sich der Betrieb des Gargerätes optimieren. Kleinere oder weniger Durchgangslöcher bewirken einen geringeren Energieverbrauch und eine niedrigere Temperatur im zweiten Ansaugabschnitt, Gebläse und Ausblasbereich. Größere oder mehr Durchgangslöcher ermöglichen ein schnelleres Absaugen der Abluft und der Gardämpfe..

Weiterhin kann die Drehzahl oder allgemein die Förderleistung (Förderrate) des Gebläses manuell und/oder automatisch einstellbar sein. Auch dies trägt dazu bei, dass der Betrieb des Gargerätes optimierbar ist.

Außerdem kann die Größe und/oder Zahl der Durchgangslöcher in Abhängigkeit von der Drehzahl oder Förderleistung des Gebläses einstellbar sein. Dadurch lässt sich die Größe und/oder Zahl der Durchgangslöcher an die Drehzahl oder Förderleistung des Gebläses anpassen oder der resultierende Gasstrom durch beide Parameter Strömungsgesamtquerschnitt der Durchgangslöcher einerseits und Gebläseleistung andererseits einstellen.

Hinsichtlich der Abmessungen der Trenneinrichtung ist vorgesehen, dass die gesamte Querschnittsfläche der Durchgangslöcher zwischen 0,1 % und 10 % der Querschnittsfläche des Ansaugbereiches im Bereich der Trenneinrichtung beträgt. Insbesondere beträgt die gesamte Querschnittsfläche der Durchgangslöcher zwischen 0,3 % und 3 % der Querschnittsfläche des Ansaugbereiches im Bereich der Trenneinrichtung.

Das Verhältnis der Volumen- oder Masseströme von aus dem Garraum abgesaugter und/oder im mit dem Garraum verbundenen Ansaugbereich strömender Gasströmung, insbesondere Luft und Gardämpfe (Wrasen, Luft) zu aus dem Ausblasbereich ausgeblasener Gasströmung, insbesondere Kühlluft der Luftzufuhreinrichtung, und Wrasen und Luft aus dem Garraum, ist in einer vorteilhaften Ausführungsform zwischen 0,05 % und 10 %, insbesondere zwischen 0,1 % und 6 %, vorzugsweise zwischen 0,3 % und 6 % eingestellt oder einstellbar.

Weiterhin kann der Ausleitkanal als Abluftkanal vorgesehen sein. Durch einen Luftaustausch wird beispielsweise der Sauerstoffanteil im Garraum verändert und der Garprozess beeinflusst. Insbesondere kann vorgesehen sein, dass der Ausleitkanal zum Abführen von Gardämpfen vorgesehen ist. Durch das Abführen der Gardämpfe wird verhindert oder zumindest eingeschränkt, dass durch Kondensieren der Gardämpfe Ablagerungen gebildet werden. Dadurch wird eine starke Verunreinigung des Garraumes verhindert.

Zur Kühlung der Abluft und/oder Luft/Wrasen-Mischung kann vorgesehen sein, dass die Luftzufuhreinrichtung wenigstens eine Luftzufuhröffnung aufweist. Die Luftzufuhröffnung lässt sich beispielsweise durch einen oder mehrere Schlitze im Gehäuse des zweiten Ansaugabschnittes realisieren. Dabei wird Luft in der Regel aus dem Außenraum durch den Innenraum des Gargerätes, aber von außerhalb des Garraumes angesaugt.

Alternativ dazu oder zusätzlich kann vorgesehen sein, dass der Luftzufuhreinrichtung wenigstens einen Luftzufuhrkanal aufweist. Dabei kann sich der Eingang des Luftzufuhrkanals an der Außenseite des Gargerätes befinden.

Vorzugsweise erstrecken sich der Luftzufuhrkanal und/oder der Ausblasbereich im Wesentlichen horizontal. Dies ermöglicht eine kompakte Bauweise des Gargerätes mit einem relativ geringen konstruktiven Aufwand. Insbesondere erstrecken sich der Luftzufuhrkanal und/oder der Ausblasbereich oberhalb des Garraumes.

Bei der bevorzugten Ausführungsform kann vorgesehen sein, dass das Gargerät einen Katalysator aufweist. Der Katalysator bewirkt eine Herabsetzsetzung von chemischen Reaktionstemperaturen, so dass ein Selbstreinigungseffekt erreicht wird.

Vorzugsweise ist der Katalysator im ersten Ansaugabschnitt angeordnet. Im ersten Ansaugabschnitt ist die Temperatur etwa so hoch wie im Garraum, so dass der Katalysator seine Wirkung voll entfalten kann.

Bei der bevorzugten Ausführungsform ist das Gebläse als Radialgebläse ausgebildet. Dies trägt zur kompakten Bauweise des Gargerätes bei, da die Ansaugrichtung und die Ausblasrichtung senkrecht zueinander sind.

Alternativ kann das Gebläse als Tangentialgebläse ausgebildet sein.

Insbesondere entspricht das Volumen des zweiten Ansaugabschnittes wenigstens etwa der Hälfte des Volumens des Ansaugbereiches zwischen dem Garraum und dem Gebläse. Dies trägt dazu bei, dass der Abschnitt vor dem Gebläse wesentlich kälter als der Garraum ist.

Die beiden Ansaugabschnitte sind im Allgemeinen hintereinander angeordnet und es erfolgt keine parallele Aufteilung des Abluftstromes.

Weitere Merkmale, Vorteile und besondere Ausführungsformen der Erfindung sind Gegenstand der Unteransprüche.

Nachstehend wird das erfindungsgemäße Gargerät am Beispiel bevorzugter Ausführungsformen und unter Bezugnahme auf die beigefügten Zeichnungen näher erläutert. Es zeigen:
- FIG 1: eine Darstellung einer ersten Ausführungsform einer Trenneinrichtung des Gargerätes gemäß der Erfindung; und
- FIG 2: eine Darstellung einer zweiten Ausführungsform der Trenneinrichtung des Gargerätes gemäß der Erfindung.
- FIG 3: eine Teilschnittansicht einer ersten Ausführungsform eines Gargerätes gemäß der Erfindung;
- FIG 4: eine Teilschnittansicht einer zweiten Ausführungsform des Gargerätes gemäß der Erfindung;
- FIG 5: eine Teilschnittansicht einer dritten Ausführungsform des Gargerätes gemäß der Erfindung;
- FIG 6: eine Perspektivansicht eines aufgeschnittenen halben Ausleitkanals der ersten Ausführungsform des Gargerätes gemäß der Erfindung;

FIG 1 zeigt eine Darstellung einer ersten Ausführungsform einer Trenneinrichtung 20 des Gargerätes gemäß der Erfindung. FIG 1a zeigt eine Draufsicht, FIG 1b eine Seitenansicht, FIG 1c eine Schnittansicht und FIG 1d eine Perspektivansicht der ersten Ausführungsform der Trenneinrichtung 20. Im zentralen Bereich weist die Trenneinrichtung 20 drei runde Durchgangslöcher 22 auf. Die Trenneinrichtung 20 ist aus Metall hergestellt. Die Trenneinrichtung 20 ist eine gewölbte runde Scheibe, die im Wesentlichen rotationssymmetrisch ausgebildet ist.

In FIG 2 ist eine Darstellung einer zweiten Ausführungsform der Trenneinrichtung 20 des Gargerätes gemäß der Erfindung dargestellt. FIG 2a zeigt eine Draufsicht und FIG 6b eine Perspektivansicht der zweiten Ausführungsform der Trenneinrichtung 20. Die zweite Ausführungsform der Trenneinrichtung 20 ist als ebenes rundes Flächenstück ausgebildet und weist im zentralen Bereich ebenfalls drei runde Durchgangslöcher 22 auf.

In FIG 3 ist eine Teilschnittansicht einer ersten Ausführungsform eines Gargerätes gemäß der Erfindung dargestellt. Das Gargerät umfasst einen Garraum 10. An der Oberseite des Garraumes 10 befindet sich eine Öffnung, die mit einem Ausleitkanal gekoppelt ist. Der Ausleitkanal umfasst einen Ansaugbereich 12 und einen Ausblasbereich 14. Zwischen dem Ansaugbereich 12 und dem Ausblasbereich 14 befindet sich ein Gebläse 16. In dieser Ausführungsform ist das Gebläse 16 als Radialgebläse ausgebildet, das von einem Elektromotor 18 angetrieben wird.

Der Ansaugbereich 12 ist in einen ersten Ansaugabschnitt 24 und in einen zweiten Ansaugabschnitt 26 unterteilt. Der erste Ansaugabschnitt 24 und der zweite Ansaugabschnitt 26 sind durch eine Lochplatte 20 voneinander getrennt. Die Lochplatte 20 weist eine Mehrzahl Durchgangslöcher 22 auf. Die Durchgangslöcher 22 befinden sind vorzugsweise im zentralen Bereich der Lochplatte 20. Der erste Ansaugabschnitt 24 befindet sich unmittelbar oberhalb der Öffnung in der Oberseite des Garraumes 10. Der erste Ansaugabschnitt 24 ist konisch ausgebildet und verbreitert sich entlang der Strömungsrichtung. Im ersten Ansaugabschnitt 24 befindet sich ein nicht dargestellter Katalysator 32. Der zweite Ansaugabschnitt 26 befindet sich zwischen der Lochplatte 20 und dem Gebläse 16. Oberhalb des Gebläses 16 befinden sich Luftzufuhröffnungen 28 zum Ansaugen von Luft aus dem Inneren des Garofens. Der Ausblasbereich 14 ist als ein horizontal verlaufender Kanal ausgebildet.

Das Gebläse 16 bewirkt, dass Abluft aus dem Garraum 10 abgesaugt wird. Die Pfeile in den Zeichnungen stellen die Strömungsrichtungen dar. Die Abluft strömt aus dem Garraum 10 durch den ersten Ansaugabschnitt 24 senkrecht nach oben gegen die Lochplatte 20. Anschließend strömt die Abluft durch die Durchgangslöcher 22 nach oben in den zweiten Ansaugabschnitt 26. Da über die Luftzufuhröffnungen 28 kalte Luft angesaugt wird, sind die Temperaturen im zweiten Ansaugabschnitt 26 deutlich niedriger als im ersten Ansaugabschnitt 24. Dadurch hat der Katalysator 32 im ersten Ansaugabschnitt 24 ideale Bedingungen. Im zweiten Ansaugabschnitt 26 wird das Gebläse 16 keiner zu hohen Temperatur ausgesetzt.

In FIG 4 ist eine Teilschnittansicht einer zweiten Ausführungsform des Gargerätes gemäß der Erfindung dargestellt. Die zweite Ausführungsform unterscheidet sich von der ersten Ausführungsform gemäß FIG 1 durch einen zusätzlichen Luftzufuhrkanal 30. Der Luftzufuhrkanal 30 verläuft unterhalb des Ausblasbereiches 14. Der Luftzufuhrkanal 30 erstreckt sich im Wesentlichen parallel zum Ausblasbereich 14. Die Strömungsrichtungen im Luftzufuhrkanal 30 und im Ausblasbereich 14 sind entgegengerichtet. Der Luftzufuhrkanal 30 ist zum Ansaugen von Luft vorgesehen, wobei die Luft meist Raumtemperatur aufweist. Beispielsweise befindet sich der Eingang des Luftzufuhrkanals 30 an der Gehäuseaußenseite des Gargerätes. Der Luftzufuhrkanal 30 hat die gleiche Funktion wie die Luftzufuhröffnungen 28 bei der Ausführungsform gemäß FIG 1.

In FIG 5 ist eine Teilschnittansicht einer dritten Ausführungsform des Gargerätes gemäß der Erfindung dargestellt. Die dritte Ausführungsform unterscheidet sich von der zweiten Ausführungsform im Wesentlichen durch das Gebläse 36, das als Tangentialgebläse ausgebildet ist. Aufgrund der Form des Tangentialgebläses 36 ist der Ausleitkanal bei der dritten Ausführungsform entsprechend höher.

In FIG 6 ist eine Perspektivansicht eines aufgeschnittenen halben Ausleitkanals der ersten Ausführungsform des Gargerätes gemäß der Erfindung dargestellt. FIG 4 verdeutlicht insbesondere die geometrischen Eigenschaften des Ausleitkanals. Der Ausleitkanal ist oberhalb des nicht dargestellten Garraumes 10 angeordnet. Der erste Ansaugabschnitt 24 befindet sich unmittelbar oberhalb einer Öffnung in der oberen Wand des Garraumes 10. Der zweite Ansaugabschnitt 26 befindet sich unmittelbar oberhalb der Lochplatte 20.

Oberhalb der Lochplatte 20 und des zweiten Ansaugabschnittes 26 ist das Radialgebläse 16 vorgesehen, das in dieser Abbildung nicht dargestellt ist. Durch das Radialgebläse 16 wird der Innenraum des Ausleitkanals in den Ansaugbereich 12 und den Ausblasbereich 14 unterteilt, wobei der Ansaugbereich sich aus dem ersten Ansaugabschnitt 24 und dem zweiten Ansaugabschnitt 26 zusammensetzt.

Die Höhe des Ausblasbereiches 14 nimmt entlang der Strömungsrichtung ab. Dagegen nimmt die Breite des Ausblasbereiches 14 entlang der Strömungsrichtung zu. Der Ausgang 34 des Ausblasbereiches 14 ist als horizontaler Längsschlitz ausgebildet. Vorzugsweise ist der Ausgang 34 oberhalb der Beschickungsöffnung des Garraums angeordnet.

Das erfindungsgemäße Gargerät zeichnet sich dadurch aus, dass durch die Trenneinrichtung 20 der Ansaugbereich 12 in einen ersten Ansaugabschnitt 24 mit höherer Temperatur und in einen zweiten Ansaugabschnitt 26 mit niedrigerer Temperatur unterteilt ist. Dadurch wird der im ersten Ansaugabschnitt 24 angeordnete Katalysator einer idealen Betriebstemperatur ausgesetzt. Das dem zweiten Ansaugabschnitt 26 nachgeschaltete Gebläse 16 wird dagegen keiner zu hohen Temperatur ausgesetzt. Durch die Trenneinrichtung 20 wird insbesondere der Energieverbrauch des Gargerätes verringert.

## Patentansprüche

1. Gargerät mit einem Garraum (10), wenigstens einem Gebläse (16), einem mit dem Garraum (10) gekoppelten und dem wenigstens einen Gebläse (16) vorgeschalteten Ansaugbereich (12), und einem dem wenigstens einen Gebläse (16) nachgeschalteten Ausblasbereich (14), wobei der Ansaugbereich (12) mittels einer Trenneinrichtung (20) in einen ersten Ansaugabschnitt (24) und in einen zweiten Ansaugabschnitt (26) unterteilt ist, der erste Ansaugabschnitt (24) und der zweite Ansaugabschnitt (26) bezüglich der Strömungsrichtung hintereinander angeordnet sind,
**dadurch gekennzeichnet, dass**
die Trenneinrichtung (20) eine Mehrzahl Durchgangslöcher (22) aufweist und die Größe und/oder Zahl der Durchgangslöcher (22) mittels zweier aneinanderliegender Lochplatten, die zueinander verschiebbar oder drehbar sind und/oder durch variable Überdeckung oder Übereinanderliegen ihrer Löcher unterschiedliche Löcher oder Lochquerschnitte freigeben, einstellbar sind bzw. ist.

2. Gargerät nach Anspruch 1,
**dadurch gekennzeichnet, dass**
wenigstens ein Teil der Durchgangslöcher (22) im zentralen Bereich der Trenneinrichtung (20) angeordnet sind oder die Durchgangslöcher (22) ausschließlich im zentralen Bereich der Trenneinrichtung (20), insbesondere der Lochplatte (20), angeordnet sind.

3. Gargerät nach einem der vorhergehenden Ansprüche,
**dadurch gekennzeichnet, dass**
die Größe und/oder Zahl der Durchgangslöcher (22) manuell und/oder automatisch einstellbar ist.

4. Gargerät nach einem der vorhergehenden Ansprüche,
**dadurch gekennzeichnet, dass**
die Drehzahl oder Förderleistung des wenigstens einen Gebläses (16) manuell und/oder automatisch einstellbar ist.

5. Gargerät nach einem der vorhergehenden Ansprüche,
**dadurch gekennzeichnet, dass**
die Größe und/oder Zahl der Durchgangslöcher (22) in Abhängigkeit von der Drehzahl oder Förderleistung des wenigstens einen Gebläses (16) einstellbar ist.

6. Gargerät nach einem der vorhergehenden Ansprüche,
**dadurch gekennzeichnet, dass**
die gesamte Querschnittsfläche der Durchgangslöcher (22) zwischen 0,05 % und 10 %, insbesondere zwischen 0,1 % und 6 %, vorzugsweise zwischen 0,3 % und 6 % der Querschnittsfläche des Ansaugbereiches (12) im Bereich der Trenneinrichtung (20) beträgt.

7. Gargerät nach einem der vorhergehenden Ansprüche,
**dadurch gekennzeichnet, dass**
das Verhältnis der Volumen- oder Masseströme von aus dem Garraum abgesaugter Gasströmung zu aus dem Ausblasbereich ausgeblasener Gasströmung zwischen 0,05 % und 10 %, insbesondere zwischen 0,1 % und 6 %, vorzugsweise zwischen 0,3 % und 6 % eingestellt oder einstellbar ist

8. Gargerät nach einem der vorhergehenden Ansprüche,
**dadurch gekennzeichnet, dass**
Ansaugbereich (12) und Ausblasbereich (14) einen Ausleitkanal bilden, der vorzugsweise als Abluftkanal vorgesehen und/oder zum Abführen von Gardämpfen vorgesehen ist.

9. Gargerät nach einem der vorhergehenden Ansprüche mit einer mit dem genannten Ansaugbereich (12) oder einem weiteren Ansaugbereich, der mit der Saugseite des wenigstens einen Gebläses gekoppelt ist, gekoppelten Luftzufuhreinrichtung (28; 30).

10. Gargerät nach Anspruch 9,
**dadurch gekennzeichnet, dass**
die Luftzufuhreinrichtung (28; 30) wenigstens eine Luftzufuhröffnung (28) aufweist.

11. Gargerät nach Anspruch 9 oder Anspruch 10,
**dadurch gekennzeichnet, dass** die wenigstens eine Luftzufuhreinrichtung (28; 30) wenigstens einen Luftzufuhrkanal (30) aufweist.

12. Gargerät nach Anspruch 11,
**dadurch gekennzeichnet, dass**
der wenigstens eine Luftzufuhrkanal (30) sich im Wesentlichen horizontal erstreckt.

13. Gargerät nach einem der vorhergehenden Ansprüche,
**dadurch gekennzeichnet, dass**
der Ausblasbereich (14) sich im Wesentlichen horizontal erstreckt.

14. Gargerät nach einem der vorhergehenden Ansprüche,
**dadurch gekennzeichnet, dass**
das Gargerät einen Katalysator (32) aufweist.

15. Gargerät nach Anspruch 14,
**dadurch gekennzeichnet, dass**
der Katalysator (32) im ersten Ansaugabschnitt (24) angeordnet ist.

16. Gargerät nach einem der Ansprüche 1 bis 15,
**dadurch gekennzeichnet, dass**
das wenigstens eine Gebläse (16) als Radialgebläse ausgebildet ist.

17. Gargerät nach einem der Ansprüche 1 bis 15,
**dadurch gekennzeichnet, dass**
das wenigstens eine Gebläse (16) als Tangentialgebläse ausgebildet ist.

18. Gargerät nach einem der vorhergehenden Ansprüche,
**dadurch gekennzeichnet, dass**
das Volumen des zweiten Ansaugabschnittes (26) wenigstens etwa der Hälfte des Volumens des Ansaugbereiches (12) zwischen dem Garraum (10) und dem wenigstens einen Gebläse (16) entspricht.

## Claims

1. Cooking appliance comprising a cooking chamber (10), at least one fan (16), an intake region (12) which is coupled to the cooking chamber (10) and is connected upstream of the at least one fan (16), and an outlet region (14) which is connected downstream of the at least one fan (16), wherein the intake region (12) is subdivided into a first intake section (24) and into a second intake section (26) by means of a separating device (20), and the first intake section (24) and the second intake section (26) are arranged one behind the other with respect to the direction of flow,
**characterized in that**
the separating device (20) has a plurality of passage holes (22), and the size and/or number of the passage holes (22) can be adjusted by means of two perforated plates which bear against one another, which can be displaced or rotated in relation to one another and/or open different holes or hole cross sections by the holes in the said two perforated plates being covered or overlapping in a variable manner.

2. Cooking appliance according to Claim 1,
**characterized in that**
at least some of the passage holes (22) are arranged in the central region of the separating device (20), or the passage holes (22) are arranged exclusively in the central region of the separating device (20), in particular of the perforated plate (20).

3. Cooking appliance according to either of the preceding claims,
**characterized in that**
the size and/or number of the passage holes (22) can be manually and/or automatically adjusted.

4. Cooking appliance according to one of the preceding claims,
**characterized in that**
the rotation speed or output capacity of the at least one fan (16) can be manually and/or automatically adjusted.

5. Cooking appliance according to one of the preceding claims,
**characterized in that**
the size and/or number of the passage holes (22) can be adjusted depending on the rotation speed or output capacity of the at least one fan (16).

6. Cooking appliance according to one of the preceding claims,
**characterized in that**
the total cross-sectional area of the passage holes (22) is between 0.05% and 10%, in particular between 0.1% and 6%, preferably between 0.3% and 6%, of the cross-sectional area of the intake region (12) in the region of the separating device (20).

7. Cooking appliance according to one of the preceding claims,
**characterized in that**
the ratio of the volume or mass flows of the gas stream which is drawn in from the cooking chamber to the gas stream which is blown out from the outlet region is adjusted or can be adjusted to between 0.05% and 10%, in particular between 0.1% and 6%, preferably between 0.3% and 6%.

8. Cooking appliance according to one of the preceding claims,
**characterized in that**
the intake region (12) and the outlet region (14) form an exhaust channel which is preferably provided as a discharge-air channel and/or for discharging cooking vapours.

9. Cooking appliance according to one of the preceding claims, having an air supply device (28; 30) which is coupled to the said intake region (12) or to a further intake region which is coupled to the intake side of the at least one fan.

10. Cooking appliance according to Claim 9,
**characterized in that**
the air supply device (28; 30) has at least one air supply opening (28).

11. Cooking appliance according to Claim 9 or 10,
**characterized in that**
the at least one air supply device (28; 30) has at least one air supply channel (30).

12. Cooking appliance according to Claim 11,
**characterized in that**
the at least one air supply channel (30) extends substantially horizontally.

13. Cooking appliance according to one of the preceding claims,
**characterized in that**
the outlet region (14) extends substantially horizontally.

14. Cooking appliance according to one of the preceding claims,
**characterized in that**
the cooking appliance has a catalyst (32).

15. Cooking appliance according to Claim 14,
**characterized in that**
the catalyst (32) is arranged in the first intake section (24).

16. Cooking appliance according to one of Claims 1 to 15,
**characterized in that**
the at least one fan (16) is in the form of a radial fan.

17. Cooking appliance according to one of Claims 1 to 15,
**characterized in that**
the at least one fan (16) is in the form of a tangential fan.

18. Cooking appliance according to one of the preceding claims,
**characterized in that**
the volume of the second intake section (26) corresponds to at least approximately half of the volume of the intake region (12) between the cooking chamber (10) and the at least one fan (16).

## Revendications

1. Appareil de cuisson avec un espace de cuisson (10), au moins un ventilateur (16), une zone d'aspiration (12) couplée à l'espace de cuisson (10) et agencée en amont dudit au moins un ventilateur (16), et une zone d'expulsion (14) agencée en aval dudit au moins un ventilateur (16), dans lequel la zone d'aspiration (12) est divisée en une première section d'aspiration (24) et une deuxième section d'aspiration (26) par un dispositif de séparation (20), la première section d'aspiration (24) et la deuxième section d'aspiration (26) sont disposées l'une derrière l'autre par rapport à la direction d'écoulement, **caractérisé en ce que** le dispositif de séparation (20) présente une multiplicité de trous de passage (22) et la grandeur et/ou le nombre des trous de passage (22) est/sont réglable(s) au moyen de deux plaques perforées disposées l'une contre l'autre, qui peuvent coulisser ou tourner l'une par rapport à l'autre et/ou qui libèrent différents trous ou différentes sections de trous par un recouvrement ou une superposition variable de leurs trous.

2. Appareil de cuisson selon la revendication 1, **caractérisé en ce qu'**au moins une partie des trous de passage (22) sont disposés dans la région centrale du dispositif de séparation (20) ou les trous de passage (22) sont disposés exclusivement dans la région centrale du dispositif de séparation (20), en particulier de la plaque perforée (20).

3. Appareil de cuisson selon l'une quelconque des revendications précédentes, **caractérisé en ce que** la grandeur et/ou le nombre des trous de passage (22) est/sont réglables manuellement et/ou automatiquement.

4. Appareil de cuisson selon l'une quelconque des revendications précédentes, **caractérisé en ce que** la vitesse de rotation ou le débit dudit au moins un ventilateur (16) est réglable manuellement et/ou automatiquement.

5. Appareil de cuisson selon l'une quelconque des revendications précédentes, **caractérisé en ce que** la grandeur et/ou le nombre des trous de passage (22) est/sont réglable(s) en fonction de la vitesse de rotation ou du débit dudit au moins un ventilateur (16).

6. Appareil de cuisson selon l'une quelconque des revendications précédentes, **caractérisé en ce que** l'aire totale de la section transversale des trous de passage (22) vaut entre 0,05 % et 10 %, en particulier entre 0,1 % et 6 %, de préférence entre 0,3 % et 6 % de l'aire de section transversale de la zone d'aspiration (12) dans la région du dispositif de séparation (20).

7. Appareil de cuisson selon l'une quelconque des revendications précédentes, **caractérisé en ce que** le rapport des flux volumiques ou massiques du courant de gaz aspiré hors de l'espace de cuisson au courant de gaz expulsé hors de la zone d'expulsion est ou peut être réglé entre 0,05 % et 10 %, en particulier entre 0,1 % et 6 %, de préférence entre 0,3 % et 6 %.

8. Appareil de cuisson selon l'une quelconque des revendications précédentes, **caractérisé en ce que** la zone d'aspiration (12) et la zone d'expulsion (14) forment un canal d'évacuation, qui est prévu de préférence comme canal d'évacuation d'air et/ou qui est prévu pour l'évacuation de vapeurs de cuisson.

9. Appareil de cuisson selon l'une quelconque des revendications précédentes avec un dispositif de fourniture d'air (28; 30) couplé à ladite zone d'aspiration (12) ou à une autre zone d'aspiration, qui est couplée au côté d'aspiration dudit au moins un ventilateur.

10. Appareil de cuisson selon la revendication 9, **caractérisé en ce que** le dispositif de fourniture d'air (28; 30) présente au moins une ouverture de fourniture d'air (28).

11. Appareil de cuisson selon la revendication 9 ou 10, **caractérisé en ce que** ledit au moins un dispositif de fourniture d'air (28; 30) présente au moins un canal de fourniture d'air (30).

12. Appareil de cuisson selon la revendication 11, **caractérisé en ce que** ledit au moins un canal de fourniture d'air (30) s'étend essentiellement en direction horizontale.

13. Appareil de cuisson selon l'une quelconque des revendications précédentes, **caractérisé en ce que** la zone d'expulsion (14) s'étend essentiellement en direction horizontale.

14. Appareil de cuisson selon l'une quelconque des revendications précédentes, **caractérisé en ce que** l'appareil de cuisson présente un catalyseur (32).

15. Appareil de cuisson selon la revendication 14, **caractérisé en ce que** le catalyseur (32) est disposé dans la première section d'aspiration (24).

16. Appareil de cuisson selon l'une quelconque des revendications 1 à 15, **caractérisé en ce que** ledit au moins un ventilateur (16) se présente sous la forme d'un ventilateur radial.

17. Appareil de cuisson selon l'une quelconque des revendications 1 à 15, **caractérisé en ce que** ledit au moins un ventilateur (16) se présente sous la forme d'un ventilateur tangentiel.

18. Appareil de cuisson selon l'une quelconque des revendications précédentes, **caractérisé en ce que** le volume de la deuxième section d'aspiration (26) correspond au moins à environ la moitié du volume de la zone d'aspiration (12) entre l'espace de cuisson (10) et ledit au moins un ventilateur (16).
